# EUROPÄISCHE PATENTSCHRIFT

(11) **EP 1 332 253 B1**
(45) Veröffentlichungstag und Bekanntmachung des Hinweises auf die Patenterteilung: **11.04.2007**
(21) Anmeldenummer: 01974329.3
(22) Anmeldetag: 05.10.2001
(51) Int. Cl.: D06F 39/00, A47L 15/42, A47L 15/46

(54) **VERFAHREN ZUM ERMITTELN VON ABLAGERUNGEN VON BESTANDTEILEN EINER FLÜSSIGKEIT AN OBERFLÄCHEN, INSBESONDERE IN FLÜSSIGKEITSFÜHRENDEN MASCHINEN**
METHOD FOR DETERMINING THE DEPOSITS OF COMPONENTS FROM A LIQUID ON SURFACES, IN PARTICULAR IN LIQUID PUMPING MACHINES
PROCEDE POUR DETECTER DES DEPOTS DE COMPOSANTS D'UN LIQUIDE SUR DES SURFACES, NOTAMMENT DANS DES MACHINES ACHEMINANT DES LIQUIDES

(30) Priorität: 26.10.2000 DE 10053220
(43) Veröffentlichungstag der Anmeldung: 06.08.2003
(73) Patentinhaber: BSH Bosch und Siemens Hausgeräte GmbH, 81739 München (DE)
(72) Erfinder: EIERMANN, Rüdiger, 89428 Syrgenstein (DE)
(86) Internationale Anmeldenummer: PCT/EP2001/011527
(87) Internationale Veröffentlichungsnummer: WO 2002/034992

(56) Entgegenhaltungen:
- EP-A- 0 966 914
- WO-A-00/46572
- US-A- 5 291 626
- US-A- 5 341 661

## Beschreibung

Die Erfindung betrifft ein Verfahren zum Ermitteln von Ablagerungen von Bestandteilen einer Flüssigkeit an Oberflächen, insbesondere in flüssigkeitsführenden Maschinen, mit wenigstens einem Körper, an dessen Oberfläche diese Ablagerungen auftreten, die die Eigenschaften einer elektromagnetischen Strahlung beeinflussen, mit wenigstens einem Sender und mit wenigstens einem Empfänger, der die vom Sender ausgesandte elektromagnetische Strahlung zur Ermittlung der Ablagerungen misst.

Ein Verfahren und eine Vorrichtung der eingangs genannten Art ist aus der DE 198 25 981 A1 bekannt, bei der ein Sender einen Lichtstrahl durch einen Sensorkörper mit einer Vielzahl von lichtdurchlässigen Flächen zu einem Empfänger sendet, der bei Kalkablagerungen auf den Flächen eine Schwächung des Durchtritts des Lichtstrahles feststellen kann und aufgrund eines Vergleiches mit einem vorgegebenen Sollwert die Durchführung eines Regeneriervorganges einer Wasserbehandlungseinrichtung, im gezeigten Ausführungsbeispiel eines Ionenaustauschers, einleiten kann. Da die Kalkablagerungen auf den Flächen sich ständig anreichern, ist die Anpassung des Sollwertes notwendig, dafür muss eine nicht näher beschriebene Kalibrierung vorgenommen werden.

Auch aus der DE 199 04 280 A1 ist ein Verfahren und eine Vorrichtung der eingangs genannten Art bekannt, bei der ein Sender einen Lichtstrahl durch einen lichtdurchlässigen Körper sendet, wobei der Lichtstrahl so in den Körper eingeleitet wird, dass er an der Oberfläche des Körpers viele Male gebrochen wird. Der Empfänger kann eine Schwächung des ankommenden Lichtstrahles feststellen und, wie oben geschildert, aufgrund eines Vergleiches mit einem vorgegebenen Sollwert die Durchführung eines Regeneriervorganges einer Wasserbehandlungseinrichtung, im gezeigten Ausführungsbeispiel eines lonenaustauschers, einleiten. Die Anpassung des vorgegebenen Sollwertes - die Kalibrierung - ist in dieser Veröffentlichung erläutert, wobei weiterhin beschrieben ist, dass mittels der Kalibrierung auch festgestellt werden kann, wenn die Ablagerungen auf dem Körper so stark sind, dass sie entfernt werden müssen. Wie dies vorgenommen werden soll, ist allerdings nicht beschrieben. Zur Reinigung des Körpers wird es nach der ständigen Anreicherung der Ablagerungen, bei denen es sich in der Hauptsache um Kalk in der Form von Kesselstein (CaCO₃) handelt, notwendig, den Körper einer Entkalkung, z. B. mit Essig oder Zitronensäure etc. zu unterziehen, wobei es für den Benutzer der entsprechenden flüssigkeitsführenden Maschine einfacher wäre, den Körper zu entnehmen und der geschilderten Entkalkung zu unterziehen oder diesen Körper auszutauschen. Dies ist ein aufwendiger, für den Benutzer störender Vorgang.

Ferner offenbart auch US 5341661 A ein Verfahren zum Reinigen eines Sensors in einer Geschirrspülmaschine.

Der Erfindung liegt daher die Aufgabe zugrunde, bei einem Verfahren und einer Vorrichtung zum Ermitteln von Ablagerungen von Bestandteilen einer Flüssigkeit an Oberflächen der eingangs genannten Art, auf einfache Art und Weise eine Kalibrierung und eine Entfernung der Ablagerungen durch den Benutzer, unter Gewährleistung der sicheren Funktion des Verfahrens und der Vorrichtung zum Ermitteln von Ablagerungen von Bestandteilen einer Flüssigkeit an Oberflächen, zu vermeiden.

Diese Aufgabe wird erfindungsgemäß durch den Gegenstand des unabhängigen Anspruchs 1 gelöst. Eine vorteilhafte Ausführungsform wird im Anspruch 2 angegeben.

Durch die Entfernung von Ablagerungen von Bestandteilen einer Flüssigkeit bei jedem Beginn einer neuen Messperiode wird auf einfache Art und Weise eine Kalibrierung und eine Reinigung des Körpers durch den Benutzer vermieden. Auch eine Entnahme oder ein Austausch des Körpers wird nicht notwendig. Mit der Erfindung wird ein zusätzlicher Steuerungsaufwand für die Kalibrierung sowie eine evtl. notwendige, aufwendige, zum Herausnehmen geeignete Gestaltung des Körpers vermieden. Da, wie eingangs erläutert, Verfahren und Vorrichtungen der eingangs genannten Art hauptsächlich zur Steuerung des Regenierzeitpunktes einer Wasserbehandlungseinrichtung, z. B. eines lonenaustauschers, verwendet werden, ist die Messperiode durch den Zeitraum von Beginn der Messung bis zur Auslösung der Regenerierung des lonenaustauschers definiert. Nach der Regenerierung der Wasserbehandlungseinrichtung, des Ionenaustauschers, beginnt die neue Messperiode erfindungsgemäß mit einem vollständig von Ablagerungen befreiten Sensorkörper, so dass die Kalibrierung entfallen kann.

Die Ablagerungen von Bestandteilen einer Flüssigkeit werden ohne mechanische Einflussnahme auf die Oberfläche des Körpers entfernt, womit eine Beschädigung des Sensorkörpers vermieden und eine sichere Funktion des Verfahrens zum Ermitteln von Ablagerungen von Bestandteilen einer Flüssigkeit gewährleistet wird.

Auch werden die Ablagerungen von Bestandteilen einer Flüssigkeit ohne zusätzliche chemische Einwirkung auf die Oberfläche des Körpers entfernt, womit der zusätzliche Einsatz von chemischen Reinigungsmitteln, wie Zitronensäure etc., und eine evtl. Beschädigung des Sensorkörpers vermieden sowie die sichere Funktion des Verfahrens zum Ermitteln von Ablagerungen von Bestandteilen einer Flüssigkeit gewährleistet wird.

Die Oberfläche des Körpers wird mit einem Gemisch von Weichwasser und Reinigungszugabemittel beaufschlagt. Überraschenderweise hat sich in der Praxis gezeigt, dass geringe Ablagerungen von Bestandteilen einer Flüssigkeit an Oberflächen, z. B. von Kalk und/oder Magnesium und/oder Restablagerungen eines verwendeten Reinigers, z.B. Silikate usw. durch die Beaufschlagung mit einem Gemisch von besonders weichem Wasser und darin gelösten, ohnehin verwendetem Reinigungszugabemittel wieder gelöst werden können. Mit dieser Maßnahme wird also jegliche mechanische oder zusätzliche chemische Einwirkung durch Entkalkungsmittel wie Zitronensäure usw. gänzlich vermieden, wodurch der Vorgang ohne Mitwirkung des Benutzers und für den Benutzer vollständig unbemerkt ablaufen kann.

Weitere vorteilhafte Ausgestaltungen der Erfindung und deren Vorteile sind im nachstehenden Ausführungsbeispiel der Erfindung erläutert.

In einer wasserführenden Maschine - in einer Geschirrspülmaschine, im Ausführungsbeispiel in einer Haushalt-Geschirrspülmaschine - wird das erfindungsgemäße Verfahren zum Ermitteln von Ablagerungen von Bestandteilen einer Flüssigkeit an Oberflächen wie im folgenden beschrieben durchgeführt.

Die Haushalt-Geschirrspülmaschine weist einen lichtdurchlässigen Körper auf, im folgenden Sensorkörper genannt, der so angeordnet ist, dass an dessen Oberfläche Ablagerungen von Bestandteilen einer Flüssigkeit auftreten können, wie sie auch an dem in einen Behandlungsraum der Haushalt-Geschirrspülmaschine eingelagerten, zu reinigenden Gut auftreten können. Bekanntermaßen wird in einer Geschirrspülmaschine eine Reinigungsflüssigkeit umgewälzt, mit der das zu reinigende Gut beaufschlagt wird. Diese Reinigungsflüssigkeit besteht üblicherweise aus Wasser, dem in bestimmten Teilprogrammabschnitten des Reinigungsvorganges Reinigungszugabemittel beigegeben werden. Zur Erhöhung der Wirksamkeit der Reinigungsmittel wird üblicherweise das die Grundlage der Reinigungsflüssigkeit darstellende Wasser mittels einer Wasserbehandlungseinrichtung, im beschriebenen Ausführungsbeispiel mittels eines Ionenaustauschers, enthärtet. Dieser Ionenaustauscher hat eine bekannte Kapazität zur Aufnahme von Calcium-Ionen, wobei bei zunehmender Aufnahme von Calcium-Ionen in dem Ionenaustauscher, dem durchgeleiteten Wasser zunehmend weniger Calcium-Ionen entnommen werden können. Das bedeutet, dass das verwendete Wasser mit Abnahme der Aufnahmekapazität des lonenaustauschers zunehmend härter wird. Bekanntermaßen werden auf der Oberfläche von erwärmten Gegenständen bei Verdunsten von hartem Wasser Ablagerungen gebildet, bei denen es sich in der Hauptsache um Kalk in der Form von Kesselstein (CaCO₃) und/oder Magnesium-Carbonat (MgCO₃ etc.) und/oder Restablagerungen eines verwendeten Reinigers, z.B. Silikate usw. handelt. Diese Ablagerungen werden als Hinweis auf die schwindende Leistungsfähigkeit des Ionenaustauschers in der erfindungsgemäßen Vorrichtung beobachtet, um den Zeitpunkt der Regenerierung des Ionenaustauschers steuern zu können. Die genannten Ablagerungen beeinflussen die Eigenschaft einer elektromagnetischen Strahlung, im beschriebenen Ausführungsbeispiel eines Lichtstrahles derart, dass die Abweichungen messbar sind. Der Lichtstrahl wird im beschriebenen Ausführungsbeispiel von einem Sender so in den Sensorkörper eingeleitet, dass er an der Oberfläche des Sensorkörpers viele Male gebrochen wird. Ein Empfänger kann nun bei zunehmender Ansammlung von Ablagerungen auf der Oberfläche des Sensorkörpers aufgrund geänderter Brechung des Lichtstrahles eine Schwächung des ankommenden Lichtstrahles feststellen und dadurch die Stärke der Ablagerungen ermitteln.

Alternativ kann auch bei der Haushalt-Geschirrspülmaschine nach dem Ausführungsbeispiel ein Sensorkörper mit einer Vielzahl von lichtdurchlässigen Flächen so angeordnet sein, dass an dessen Oberfläche Ablagerungen auftreten können, wie sie auch an dem in dem Behandlungsraum der Haushalt-Geschirrspülmaschine eingelagerten, zu reinigenden Gut auftreten können. Der Lichtstrahl würde im beschriebenen Ausführungsbeispiel von einem Sender durch den alternativen Sensorkörper zu einem Empfänger gesandt, der bei Kalkablagerungen auf den Flächen eine Schwächung des Durchtritts des Lichtstrahles feststellen kann.

Bei entsprechender Zunahme der Ablagerungen kann aufgrund eines Vergleiches mit einem vorgegebenen Sollwert darauf geschlossen werden, dass die Leistungsfähigkeit des lonenaustauschers ihrem Ende zugeht und der Regeneriervorgang eingeleitet werden. Da die Ablagerungen auf der Oberfläche sich ständig anreichern, wäre die Anpassung des Sollwertes - eine sogenannte Kalibrierung - notwendig. Über die Dauer der Benutzung der Haushalt-Geschirrspülmaschine werden die Ablagerungen auf dem Sensorkörper allerdings so stark, dass sie entfernt werden müssten, um ein eindeutiges Messergebnis zu erzielen. Zur Reinigung des Sensorkörpers würde es für den Benutzer der Haushalt-Geschirrspülmaschine notwendig, den Sensorkörper einer Entkalkung z. B. mit Zitronensäure etc. zu unterziehen, wozu evtl. der Sensorkörper zu entnehmen oder auszutauschen wäre.

Um nun auf einfache Art und Weise eine Kalibrierung und eine erläuterte Entkalkung des Sensorkörpers zu vermeiden, werden erfindungsgemäß wenigstens zu Beginn einer neuen Messperiode evtl. vorhandene Ablagerungen von Bestandteilen der Flüssigkeit von der Oberfläche des Körpers ohne Bewegung des Körpers entfernt. Durch die Entfernung von Ablagerungen bei jedem Beginn einer neuen Messperiode wird auf einfache Art und Weise eine Kalibrierung und eine Entkalkung des Sensorkörpers vermieden. Es wird weiterhin ein zusätzlicher Steuerungsaufwand für die Kalibrierung sowie eine evtl. notwendige, aufwendige, zum Herausnehmen geeignete Gestaltung des Sensorkörpers vermieden. Auch findet der gesamte Vorgang ohne Mitwirkung des Benutzers statt. Erfindungsgemäß werden die Ablagerungen auf den Sensorkörper ohne mechanische Einflussnahme und ohne zusätzliche chemische Einwirkung entfernt, womit eine evtl. Beschädigung des Sensorkörpers und Störungen in der Funktion des erfindungsgemäßen Verfahrens vermieden werden. Dies wird nach einem bevorzugten Merkmal der Erfindung dadurch erreicht, dass die Oberfläche des Sensorkörpers mit einem Gemisch von Weichwasser und Reinigungszugabemittel beaufschlagt wird. Überraschenderweise hat sich in der Praxis gezeigt, dass geringere Ablagerungen von z. B. Kalk und/oder Magnesium und/oder Resteablagerungen eines verwendeten Reinigers, z.B. Silikate usw. auf Oberflächen durch die Beaufschlagung mit einem Gemisch von besonders weichem Wasser und darin gelösten, bei Haushalt-Geschirrspülmaschinen ohnehin verwendetem Reinigungszugabemittel wieder gelöst werden können. Wie schon erläutert, dient das erfinderische Verfahren und die erfinderische Vorrichtung hauptsächlich zur Steuerung des Regenerierzeitpunktes eines Ionenaustauschers. Daher ist die Messperiode durch den Zeitraum von Beginn der Messung bis zur Auslösung der Regenerierung des lonenaustauschers definiert. Im direkten Anschluss an die vollständige Regenerierung des lonenaustauschers, einschließlich eines Durchspülens des Ionenaustauschers zur Entfernung restlicher Salzbestände, steht das weichste Wasser zur Verfügung, in dem nun erfindungsgemäß das Reinigungszugabemittel gelöst und die Mischung auf den Sensorkörper aufgebracht wird.

Mit der Erfindung wird auf einfache Art und Weise eine Kalibrierung und eine Entkalkung des Sensorkörpers unter Gewährleistung der sicheren Funktion des Verfahrens und der Vorrichtung zum Ermitteln von Ablagerungen von Bestandteilen einer Flüssigkeit an Oberflächen vermieden.

## Patentansprüche

1. Verfahren zum Ermitteln von Ablagerungen von Bestandteilen einer Flüssigkeit an Oberflächen, insbesondere in flüssigkeitsführenden Maschinen, z. B. Haushalts-Geschirrspülmaschine, mit wenigstens einem Körper, an dessen Oberfläche diese Ablagerungen auftreten, die die Eigenschaften einer elektromagnetischen Strahlung beeinflussen, mit wenigstens einem Sender und mit wenigstens einem Empfänger, der die vom Sender ausgesandte elektromagnetische Strahlung zur Ermittlung der Ablagerungen misst,
**dadurch gekennzeichnet, dass**
wenigstens zu Beginn einer neuen Messperiode evtl. vorhandene Ablagerungen von Bestandteilen der Flüssigkeit von der Oberfläche des Körpers ohne Bewegung des Köpers mit einem Gemisch von Weichwasser und Reinigungsmittelzugabe entfernt werden, wobei das im direkten Anschluss an die vollständige Regenerierung des lonentauschers zur Verfügung stehende Weichwabber verwendet wird.

2. Verfahren nach Anspruch 1, **dadurch gekennzeichnet, dass** es in einer Haushalts-Geschirrspülmaschine zur Steuerung des Regenerierungszeitpunktes eines lonenaustauschers ausgeführt wird.

## Claims

1. Method for determining deposits of components of a liquid on surfaces, particularly in liquid-conducting machines, for example domestic dishwashing machines, with at least one body, on the surface of which these deposits, which influence the characteristics of an electromagnetic radiation, arise, with at least one transmitter and at least one receiver, which measures the electromagnetic radiation, which is emitted by the transmitter, for determining the deposits, **characterised in that** deposits, which are possibly present, of components of the liquid are removed, at least at the beginning of a new measuring period, from the surface of the body, without movement of the body, by a mixture of soft water and cleaning agent addition, wherein the soft water available immediately subsequently to complete regeneration of the ion exchanger is used.

2. Method according to claim 1, **characterised in that** it is carried out in a domestic dishwashing machine for control of the point in time of regeneration of an ion exchanger.

## Revendications

1. Procédé de détermination de dépôts de composants d'un liquide sur des surfaces, en particulier dans des machines qui utilisent un liquide, par exemple des lave-vaisselle domestiques qui présentent au moins un corps à la surface duquel ces dépôts se forment et influencent les propriétés d'un rayonnement électromagnétique et au moins un émetteur et au moins un récepteur qui mesure le rayonnement électromagnétique émis par l'émetteur pour déterminer les dépôts,
**caractérisé en ce que**
au moins au début d'une nouvelle période de mesure, les dépôts éventuellement présents de composants du liquide à la surface du corps sont éliminés à l'aide d'un mélange d'eau adoucie et d'additif de nettoyage sans déplacer le corps et **en ce que** l'on utilise l'eau adoucie disponible immédiatement après la régénération complète de l'échangeur d'ions.

2. Procédé selon la revendication 1, **caractérisé en ce qu'**il est réalisé dans un lave-vaisselle pour la commande de l'instant de la régénération d'un échangeur d'ions.
